# DEMANDE DE BREVET EUROPEEN

(11) **EP 0 261 037 A2**
(43) Date de publication de la demande: **23.03.1988**
(21) Numéro de dépôt: 87420159.3
(22) Date de dépôt: 15.06.1987
(51) Int. Cl.: B65D 41/34

(54) **Moyens de fermeture inviolable d'un récipient à col fileté**

(30) Priorité: 24.06.1986 FR 8609800
(71) Demandeur: ASTRA PLASTIQUE Société Anonyme, 69830 Saint Georges de Reneins (FR)
(72) Inventeur: Perne, Raymond, F-69480 Anse (FR); Odet. Philippe, F-69380 Chasselay (FR)
(74) Mandataire: Maureau, Pierre (FR)

(57) **Abrégé**

Ces moyens sont du type comprenant un bouchon (2) comportant une jupe (5) destinée à être vissée sur le col (3), cette jupe (5) étant prolongée par une ceinture d'inviolabilité (7), et dans lequel le col (3) du récipient (4) présente, à sa base, une pluralité de crans radiaux (11) orientés circonférentiellement et la ceinture (7) présente une pluralité de bossages radiaux intérieurs (9) orientés circonférentiellement en sens inverse, les orientations et les dimensions des crans (11) et des bossages (9) étant déterminées de manière à permettre le passage des seconds sur les premiers uniquement dans le sens du vissage.

Il est prévu, à proximité de la base du col (3), une collerette (15) de section transversale présentant un profil convergent en direction du fond du récipient (4) et la face (9a) tournée en direction du fond du bouchon (2) de chaque bossage radial intérieur (9) de la ceinture d'inviolabilité (7) est biseautée de manière à présenter un profil divergent en direction du fond du bouchon (2), le diamètre de la collerette précitée (15) ayant une valeur comprise entre le diamétre intérieur (7a) de la ceinture (7) et le diamètre du cercle délimité par les sommets des bossages (9) de cette ceinture, tandis que la collerette considérée (15) est disposée axialement sur ce col de manière qu'en fin de vissage, sa partie convergente en direction du fond du récipient (4) soit au contact de la face biseautée (9a) des bossages (9) et qu'il résulte de ce contact une contrainte de traction exercée sur la ceinture en direction (flèche 14) du fond du récipient (4).

## Description

La présente invention concerne des moyens de fermeture inviolable d'un récipient à col fileté du type comprenant un bouchon comportant une jupe externe filetée intérieurement et destinée à être engagée sur le col fileté extérieurement du récipient, cette jupe étant prolongée par une ceinture d'inviolabilité qui lui est liée par des ponts de matière sectionnables.

Dans des moyens de fermeture inviolable connus de ce type, d'une part, le col du récipient présente, à sa base, une pluralité de crans radiaux extérieurs orientés circonférentiellement et, d'autre part, la ceinture d'inviolabilité présente une pluralité de bossages radiaux intérieurs de profil complémentaire de celui des crans du col, c'est-à-dire orientés circonférentiellement en sens inverse, les orientations et les dimensions des crans et des bossages étant déterminées de manière à permettre le passage des seconds sur les premiers dans le sens du vissage, grâce à la déformation élastique du matériau constitutif, et à s'opposer à ce passage en sens inverse.

Il en résulte qu'une manoeuvre du bouchon dans le sens du dévissage a pour effet, en raison de la retenue de la ceinture par les crans du col, la rupture des ponts de matière qui la lient à la jupe du bouchon.

Dans ces moyens connus de fermeture inviolable, d'une part, rien ne force la ceinture à descendre le long du col en cas d'ouverture prohibée du récipient, ce qui permettrait une détection immédiate par un simple coup d'oeil de cette ouverture et, d'autre part, rien n'empêche la ceinture de tomber dans un verre lorsque, après ouverture du récipient, ce dernier est incliné en direction du verre pour déverser dans ce verre tout ou partie du contenu du récipient.

Ces moyens de fermeture présentent, en outre, l'inconvénient de ne pas protéger efficacement la ceinture d'inviolabilité contre les risques d'arrachage avant ouverture du récipient, notamment lors des manoeuvres des récipients par une encaisseuse.

La présente invention vise à remédier à ces inconvénients. A cet effet, dans les moyens de fermeture inviolable qu'elle concerne et qui sont du type précité, d'une part, il est prévu, en dessous de la partie filetée du col du récipient, c'est-à-dire à proximité de sa base, une collerette de section transversale présentant au moins partiellement un profil convergent en direction du fond du récipient et, d'autre part, la face tournée en direction du fond du bouchon de chaque bossage radial intérieur de la ceinture d'inviolabilité est biseautée de manière à présenter un profil divergent en direction du fond du bouchon, le diamètre de la collerette précitée du col du récipient ayant une valeur comprise entre le diamètre intérieur de la ceinture d'inviolabilité et le diamètre du cercle délimité par les sommets des bossages de cette ceinture, tandis que la collerette considérée du col du récipient est disposée axialement sur ce col de manière qu'en fin de vissage sa partie convergente en direction du fond du récipient soit au contact de la face biseautée des bossages de la ceinture d'inviolabilité et qu'il résulte de ce contact une contrainte de traction exercée sur la ceinture d'inviolabilité en direction du fond du récipient.

Ainsi, en cas de rupture des ponts de matière reliant la ceinture d'inviolabilité à la jupe externe du bouchon, notamment après un dévissage prohibé de ce bouchon, la ceinture se trouve projetée axialement en direction du fond du récipient et, de ce fait, éloignée de la jupe externe du bouchon, créant ainsi un espace annulaire très visible entre la ceinture d'inviolabilité et la base de la jupe externe du bouchon.

Suivant une forme d'exécution simple de l'invention, la collerette prévue à proximité de la base du col du récipient présente une section transversale sensiblement semi-circulaire contre laquelle les faces biseautées des bossages de la ceinture d'inviolabilité prennent appui tangentiellement en fin de vissage du bouchon.

Suivant une autre caractéristique intéressante de l'invention, il est prévu, à la base du col du récipient, une bague d'un diamètre extérieur au moins égal à celui de la ceinture d'inviolabilité, cette bague étant disposée axialement sur le col de manière qu'en fin de vissage du bouchon subsiste, entre elle et le bord libre de la ceinture d'inviolabilité, un jeu axial égal à celui que l'on souhaite créer entre le bord devenu libre de la jupe externe du bouchon et la ceinture d'inviolabilité, après rupture des ponts de matière reliant cette ceinture à la jupe externe du bouchon.

Cette bague a pour but d'assurer une protection efficace de la ceinture d'inviolabilité lors des manutentions du récipient lors des manoeuvres de celui-ci par un organe de préhension de son col, comme cela se produit dans une encaisseuse.

Suivant encore une autre caractéristique de l'invention, la répartition angulaire régulière des crans du col du récipient et celle des bossages de la ceinture d'inviolabilité du bouchon sont différentes et sont déterminées de manière que les bossages de la ceinture ne montent pas tous simultanément sur les crans, ce qui risquerait de provoquer l'éclatement de la ceinture.

De toute façon, l'invention sera bien comprise, à l'aide de la description qui suit, en référence au dessin schématique annexé représentant, à titre d'exemple non limitatif, une forme d'exécution de ces moyens de fermeture.
Figure 1 en est une vue éclatée avec coupe axiale montrant le bouchon avant son vissage sur le col du récipient ;
Figure 2 est une vue en coupe axiale montrant le bouchon vissé sur le col du récipient ;
Figure 3 est une vue en coupe diamètrale suivant III-III de figure 1 ;
Figure 4 est une vue en coupe diamètrale suivant IV-IV de figure 1 ;
Figure 5 est une vue en coupe axiale similaire à figure 3, après rupture des ponts de matière reliant la ceinture d'inviolabilité à la jupe externe du bouchon.

Comme le montre le dessin, les moyens de fermeture inviolable de l'invention sont du type comprenant un bouchon 2 vissable sur le col fileté 3 d'un récipient 4 dont seule la partie supérieure du col 3 est représentée sur le dessin.

Le bouchon 2 est du type comportant une jupe cylindrique externe 5 présentant un filetage interne 6 et une ceinture d'inviolabilité 7 liée au bord libre 5a de la jupe 5 par des ponts de matière 8 facilement sectionnables.

La ceinture d'inviolabilité 7 liée au bouchon 2 est du type connu présentant, sur sa face cylindrique interne, des bossages 9 faisant saillie radialement à l'intérieur de la ceinture 7 et destinés à coopérer avec des crans 11 ménagés à proximité de la base du col 3 du récipient 4, en dessous de son filetage externe 3a. Les crans 11 sont orientés circonférentiellement de même que les bossages 9 de la ceinture 7 qui présentent un profil complémentaire de celui des crans 11. Les orientations des crans 11 et des bossages 9 sont déterminées de manière à permettre le passage des seconds sur les premiers dans le sens du vissage tout en s'opposant à ce passage en sens inverse. Les figures 3 et 4 montrent bien les orientations circonférentielles inverses des bossages 9 et des crans 11.

Naturellement, le diamètre intérieur 12 du cercle délimité par les sommets des bossages 9 de la ceinture 7 correspond sensiblement au diamètre 13 de la partie du col 3 du récipient 4 située dans les intervalles entre les crans 11.

L'objectif visé par les moyens de fermeture selon l'invention est de provoquer un déplacement axial de la ceinture d'inviolabilité 7 en direction du fond du récipient 4, c'est-à-dire dans le sens de la flèche 14 des figures 1, 2 et 5, en cas de rupture des ponts de matière 8 reliant la ceinture 7 au bord libre 5a de la jupe 5 du bouchon 2.

A cet effet, le col 3 présente, dans sa partie correspondant à la face supérieure des crans 11, une collerette 15, c'est-à-dire un bourrelet en saillie externe présentant au moins, dans sa partie inférieure, une convergence orientée en direction du fond du récipient 4. Dans l'exemple illustré sur le dessin, la section transversale de la collerette 15 est sensiblement semi-circulaire. Le diamètre extérieur maximal de la collerette 15 est évidemment compris entre le diamètre intérieur 7a de la ceinture 7 et le diamètre 13 de la partie du col 3 située entre les crans 11 et correspondant au diamètre 12 du cercle délimité par les sommets des bossages 9 de la ceinture 7 du bouchon 2.

Par ailleurs, comme le montrent plus particulièrement les figures 1 et 2, la face 9a tournée en direction du fond du bouchon 2 de chaque cran radial intérieur 9 de la ceinture d'inviolabilité 7 est biseautée de manière à présenter un profil divergent en direction du fond du bouchon 2.

Enfin, la collerette 15 est située axialement sur le col 3 de manière qu'en fin de vissage du bouchon 2, les faces biseautées 9a des bossages 9 de la ceinture 7 soient en appui tangentiel contre la partie convergeant vers le bas de la collerette 15 du col 3, comme le montre clairement la figure 2. En outre, la position axiale de la collerette 15 est déterminée de manière qu'en fin de vissage du bouchon 2, comme illustré sur la figure 2, la collerette 15 exerce, sur les bossages 9, une contrainte de traction orientée en direction du fond du récipient 4, c'est-à-dire orientée dans le sens de la flèche 14.

On conçoit aisément qu'il résulte de cette contrainte que, dès la rupture des ponts de matière 8, la ceinture 7 est déplacée axialement dans le sens de la flèche 14 de manière à créer entre elle et le bord devenu libre 5a de la jupe externe 5 du bouchon 2 un espace annulaire 16 très facilement visible et permettant de détecter la rupture des ponts de matière 8 d'un coup d'oeil. Cette disposition facilite donc la détection immédiate d'un éventuel dévissage prohibé du bouchon 2.

La présence de la collerette 15 a, en outre, pour effet, puisque son diamètre extérieur est supérieur au diamètre intérieur 12 du cercle délimité par les sommets des bossages 9 de la ceinture 7, d'assurer la retenue de cette dernière sur le col 3 du récipient 4, lorsque ce dernier est incliné pour permettre le déversement de son contenu dans un verre.

Suivant une autre caractéristique de l'invention, le col 3 du récipient 4 présente, en dessous des crans 11, une bague 17 d'un diamètre extérieur 17a au moins égal, et de préférence légèrement supérieur, au diamètre extérieur 7b de la ceinture d'inviolabilité 7, et dont la face supérieure 17b est positionnée axialement sur le col 3 de manière qu'en fin de vissage du bouchon 2 subsiste, entre elle et le bord libre 7c de la ceinture 7, un jeu axial 18 égal à l'espace annulaire 16 désiré, après rupture des ponts de matière 8 reliant la ceinture 7 à la jupe cylindrique externe 5 du bouchon 2. La présence de cette bague 17 a pour avantage de protéger la ceinture 7 de tout arrachage intempestif lors des manutentions des récipients 4 avant leur mise dans le commerce et, notamment, lors des manutentions effectuées dans les encaisseuses.

Enfin, la répartition angulaire des bossages 9 de la ceinture 7 du bouchon 2 est avantageusement différente de celle des crans 11 du col 3 du récipient 4 de manière à éviter que tous les bossages 9 ne montent pas simultanément sur des crans 11, ce qui risquerait de provoquer l'éclatement de la ceinture 7.

Dans l'exemple illustré par les figures 3 et 4, les crans 11 ont des écarts angulaires de 30°, tandis que les bossages 9 ont un écart angulaire de 45°.

Dans l'exemple illustré sur le dessin, le bouchon 2 est du type comportant une jupe interne 19 dont le diamètre extérieur correspond au diamètre intérieur du col 3 du récipient 4, mais il est évident que les dispositions de l'invention peuvent s'appliquer de la même manière à tout autre type de bouchon fileté pour col fileté de récipient.

La présente invention convient particulièrement, quoique non exclusivement, aux récipients en matière plastique soufflée telle qu'en PVC dont le bouchon est lui-même en matière plastique moulée ou injectée telle que du polyéthylène.

## Revendications

1 - Moyens de fermeture inviolable d'un récipient (4) à col fileté (3) du type comprenant un bouchon (2) comportant une jupe externe (5) filetée intérieurement et destinée à être engagée sur le col fileté extérieurement (3) du récipient (4), cette jupe (5) étant prolongée par une ceinture d'inviolabilité (7) qui lui est liée par des ponts de matière sectionnables (8), et dans lequel, d'une part, le col (3) du récipient (4) présente, à sa base, une pluralité de crans radiaux extérieurs (11) orientés circonférentiellement et, d'autre part, la ceinture d'inviolabilité (7) présente une pluralité de bossages radiaux intérieurs (9) de profil complémentaire de celui des crans (11) du col (3), c'est-à-dire orientés circonférentiellement en sens inverse, les orientations et les dimensions des crans (11) et des bossages (9) étant déterminées de manière à permettre le passage des seconds sur les premiers dans le sens du vissage, grâce à la déformation élastique du matériau constitutif, et à s'opposer à ce passage en sens inverse, caractérisés en ce que, d'une part, il est prévu. en dessous de la partie filetée (3a) du col (3) du récipient (4), c'est-à-dire à proximité de sa base, une collerette (15) de section transversale présentant au moins partiellement un profil convergent en direction du fond du récipient (4) et, d'autre part, la face (9a) tournée en direction du fond du bouchon (2) de chaque bossage radial intérieur (9) de la ceinture d'inviolabilité (7) est biseautée de manière à présenter un profil divergent en direction du fond du bouchon (2), le diamètre de la collerette précitée (15) du col (3) du récipient (4) ayant une valeur comprise entre le diamètre intérieur (7a) de la ceinture d'inviolabilité (7) et le diamètre du cercle (12) délimité par les sommets des bossages (9) de cette ceinture, tandis que le collerette considérée (15) du col (3) du récipient (4) est disposée axialement sur ce col de manière qu'en fin de vissage sa partie convergente en direction du fond du récipient (4) soit au contact de la face biseautée (9a) des bossages (9) de la ceinture d'inviolabilité (7) et qu'il résulte de ce contact une contrainte de traction exercée sur la ceinture d'inviolabilité en direction (flèche 14) du fond du récipient (4).

2 - Moyens de fermeture selon la revendication 1, caractérisés en ce que la collerette (15) prévue à proximité de la base du col (3) du récipient (4) présente une section transversale sensiblement semi-circulaire contre laquelle les faces biseautées (9a) des bossages (9) de la ceinture d'inviolabilité (7) prennent appui tangentiellement en fin de vissage du bouchon (2).

3 - Moyens de fermeture selon la revendication 1 ou la revendication 2, caractérisés en ce qu'il est prévu, à la base du col (3) du récipient (4), une bague (17) d'un diamètre extérieur (17a) au moins égal à celui (7b) de la ceinture d'inviolabilité, cette bague (17) étant disposée axialement sur le col (3) de manière qu'en fin de vissage du bouchon (2) subsiste, entre elle et le bord libre (7c) de la ceinture d'inviolabilité (7), un jeu axial (18) égal à celui (16) que l'on souhaite créer entre le bord devenu libre (5a) de la jupe externe (5) du bouchon (2) et la ceinture d'inviolabilité (7), après rupture des ponts de matière (8) reliant la ceinture (7) à la jupe externe (5) du bouchon (2).

4 - Moyens de fermeture selon l'une quelconque des revendications précédentes, caractérisés en ce que la répartition angulaire régulière des crans (11) du col (3) du récipient (4) et celle des bossages (9) de la ceinture d'inviolabilité (7) du bouchon (2) sont différentes et sont déterminées de manière que les bossages (9) de la ceinture (7) ne montent pas tous simultanément sur les crans (11), ce qui risquerait de provoquer l'éclatement de la ceinture (7).
